# EUROPÄISCHE PATENTSCHRIFT

(11) **EP 1 725 350 B1**
(45) Veröffentlichungstag und Bekanntmachung des Hinweises auf die Patenterteilung: **12.12.2007**
(21) Anmeldenummer: 06723814.7
(22) Anmeldetag: 29.03.2006
(51) Int. Cl.: B21C 47/30, B65H 75/24

(54) **AUFWEITBARER UND ZUSAMMENZIEHBARER HASPELDORN**
EXPANDABLE WINDER THAT CAN BE CONTRACTED
MANDRIN DE BOBINEUSE POUVANT SUBIR UNE EXPANSION OU UNE CONTRACTION

(30) Priorität: 30.03.2005 DE 102005014874
(43) Veröffentlichungstag der Anmeldung: 29.11.2006
(73) Patentinhaber: SMS Demag AG, 40237 Düsseldorf (DE)
(72) Erfinder: PATZELT, Ulrich, 57271 Hilchenbach (DE); NOSOLIK, Franz, 57076 Siegen (DE)
(74) Vertreter: Klüppel, Walter
(86) Internationale Anmeldenummer: PCT/EP2006/002845
(87) Internationale Veröffentlichungsnummer: WO 2006/103051

(56) Entgegenhaltungen:
- EP-A- 0 722 791
- WO-A-20/04037456
- DE-A1- 2 032 542
- DE-B3- 10 347 262
- PATENT ABSTRACTS OF JAPAN Bd. 005, Nr. 029 (M-056), 21. Februar 1981 (1981-02-21) -& JP 55 156149 A (HITACHI LTD), 4. Dezember 1980 (1980-12-04)

## Beschreibung

Die Erfindung betrifft einen aufweitbaren und zusammenziehbaren Haspeldom, insbesondere für das Aufwickeln eines Metallbandes, der aufweist: eine drehbar gelagerte Haspeldornwelle, die an ihrem Außenumfang mindestens eine Keilfläche hat, eine Anzahl zusammenwirkender Segmente, die an ihrem Außenumfang eine Wickelfläche, insbesondere für das Metallband, aufweisen und die in ihrem von der Wickelfläche abgewandten Endbereich mindestens eine mit der Keilfläche der Haspeldomwelle zusammenwirkende Gegenkeilfläche haben, Mittel zum Verschieben der Segmente relativ zur Haspeldomwelle in deren Achsrichtung sowie ein Leitungssystem, mit dem ein Schmiermittel, insbesondere Schmierfett, an Orte im Haspeldom geleitet wird, die der Schmierung bedürfen (siehe z.B. WO-A-2004/037456).

Haspeldome der genannten Art werden beispielsweise bei der Stahlbandherstellung benötigt. Auf ihnen werden die Bänder auf- oder abgewickelt, um z. B. weitere Fertigungsschritte am Band durchzuführen. Damit das Band schlupffrei auf dem Dorn aufgewickelt oder abgewickelt werden kann, ist der Haspeldom aufweitbar und zusammenziehbar. D. h. die zum Aufwickeln des Bandes vorgesehene Wickelfläche des Doms kann im Durchmesser variiert werden. Der Haspeldorn wird also beispielsweise während des Aufwickelvorgangs hydraulisch gespreizt, so dass eine kraftschlüssige Verbindung zwischen dem Dorn und dem Metallband entsteht.

Dabei ist es für einen stabilen und reproduzierbaren Betrieb des Haspeldorns erforderlich, dass er hinreichend mit Schmiermittel, insbesondere mit Schmierfett, versorgt wird. Nur dann sind seine Betriebseigenschaften über der Zeit gleichbleibend. Außerdem wird nur so Verschleiß verhindert.

Zum Schmieren des Haspeldoms sind verschiedene Lösungen bekannt:

Zum einen kann die Schmierung manuell über Schmiernippel durchgeführt werden, was in vorgegebenen Zeitintervallen erfolgt. Die eingebrachte Fettmenge muss bis zum nächsten Nachschmieren reichen. Ein Überschmieren mit unzulässigem Fettaustritt kann die Folge sein, was sich insbesondere deshalb als problematisch erweist, weil häufig ein Fettverlust durch die Fliehkraftwirkung im Haspeldom eintritt.

Eine andere Möglichkeit der Schmierung eines Haspeldoms mit einem freien Wellenende, zumeist antriebsseitig, ist die mit einem rotierenden Drehverteiler von einer stationären Fettpumpe aus. Das Fett wird hiermit zum Haspeldorn geführt. Dabei kann eine permanente Versorgung mit Fett im Rahmen einer Zentralschmierung vorgesehen werden, was insbesondere bei einer Warmhasel vorgesehen werden kann.

Bei Edelstahlhaspeldornen wird häufig an dem bedienungsseitigen Wellenende über das Dornstützlager beim Stillstand automatisch mittels einer aufsteckbaren Mediumkupplung der Fettanschluss hergestellt und damit die Schmierung durchgeführt. Im Betrieb des Haspeldorns ist dann der Fettanschluss entkoppelt.

Bekannt sind auch permanent wirkende Schmierstoffverteiler, die jedoch häufig nicht den benötigten Fettdruck aufbringen, um eine gute Versorgung aller Schmierstellen sicherzustellen.

Aus der EP 0 722 791 B1 ist eine Schmiervorrichtung für einen spreizbaren Haspeldorn bekannt, bei dem alle Schmierstellen an der Dornwelle zentral abschmierbar sind. Dabei sind hier in einer zentralen Bohrung der Dornwelle Patronen eingesetzt, die mit den zu versorgenden Schmierstellen in Verbindung stehen. Weiterhin ist der Anschluss an eine zentrale Fettverteilung vorgesehen, die Bohrungen in der Patrone mit Fett versorgt.

Auch aus der DE-OS 20 32 542 ist eine Versorgung der Schmierstellen eines Haspeldorns mittels eines in den Dorn integrierten Fett-Leitungssystems vorgesehen, wobei dieses an die Zuführleitung einer Druckmittelquelle angeschlossen ist. Das Schmiermittel wird dabei über eine solche Leitung und ein Verteilerglied dem Haspeldorn zugeführt.

Ähnliche Lösungen sind aus der US 2,578,953 und aus der US 4,213,577 bekannt.

Nachteilig ist es bei den vorbekannten Lösungen, dass häufig eine zu große oder zu kleine Schmiermittelmenge dem Haspeldorn und namentlich seinen zu schmierenden Stellen zugeführt wird. Dabei ist Mangelschmierung genauso wie Überschmierung mit großen Nachteilen verbunden. Bei Mangelschmierung kann es zum Fressen aufeinander gleitender Flächen im Haspeldorn kommen. Bei Überschmierung entstehen nicht nur höhere Kosten als notwendig, es kann auch zu einer Umweltbelastung kommen, die kostenaufwändig behoben werden muss.

Das genannte Problem wird zusätzlich dadurch verschärft, dass es infolge der Fliehkräfte im Haspeldom zu einem Wegschleudem des Schmiermittels von der Stelle kommen kann, wo es benötigt wird.

Bei anderen Lösungen ist die Handhabung sehr nachteilig, wenn nämlich Mediensysteme in bestimmten Zeitintervallen an den Haspeldorn angeschlossen werden müssen, um Schmierfett zuzuführen.

Der Erfindung liegt dahr die Aufgabe zugrunde, einen Haspeldorn der eingangs genannten Art so fortzubilden, dass die genannten Nachteile vermieden werden. Es soll damit eine verbesserte Schmierung des Doms erreicht werden, der sich durch ökonomische und ökologische Vorteile auszeichnet.

Die Lösung dieser Aufgabe durch die Erfindung ist dadurch gekennzeichnet, dass das Leitungssystem mit einer Schmiermittelpumpe in Verbindung steht, wobei die Schmiermittelpumpe ein Betätigungselement zur Durchführung des Pumpvorgangs aufweist, wobei die Schmiermittelpumpe mit dem Mittel zum Verschieben der Segmente oder mit der Haspeldornwelle und das Betätigungselement mit dem anderen der beiden Elemente in der Weise verbunden ist, dass bei der Betätigung der Mittel zum Verschieben der Segmente der Pumpvorgang durchgeführt wird.

Der Erfindungsgedanke stellt also darauf ab, dass die Schmiermittelpumpe nur bei der axialen Verschiebebewegung zum Spreizen bzw. zum Zusammenziehen des Haspeldoms aktiviert wird und nur dann eine Schmierung der Orte, die der Schmierung bedürfen, erfolgt. Die Betätigung der Schmiermittelpumpe wird dabei aus der Verschiebebewegung im Haspeldom abgeleitet, so dass eine externe Steuerung, Bewegung bzw. Versorgung zwecks Schmierung entbehrlich sind.

Eine erste Fortbildung sieht vor, dass die Schmiermittelpumpe mit einem Schmiermittelvorratsbehälter in Verbindung steht. Dieser kann bei Bedarf in relativ großen Zeitabständen nachgefüllt oder ausgetauscht werden. Ferner kann die Schmiermittelpumpe innerhalb des Schmiermittelvorratsbehälters angeordnet werden. Weiterhin ist es von Vorteil, wenn der Schmiermittelvorratsbehälter im axialen Endbereich des Haspeldorns angeordnet ist.

Um auch beliebig weit von der Schmiermittelpumpe am Dorn angeordnete Schmierpunkte zuverlässig mit Schmiermittel zu versorgen, ist die Schmiermittelpumpe bevorzugt zum Aufbringen eines Schmierdrucks von mindestens 150 bar geeignet.

Das Betätigungselement kann als in Achsrichtung des Haspeldorns ausgerichteter Stift ausgebildet sein.

Die Mittel zum Verschieben der Segmente relativ zur Haspeldornwelle können eine in einer Zentralbohrung der Haspeldornwelle angeordnete Zugstange sowie einen mit der Zugstange verbundenen Druckteller aufweisen. In diesem Falle ist mit Vorteil vorgesehen, dass das stiftförmige Betätigungselement zumindest den axialen Endbereich des Drucktellers durchsetzt und an einem axialen Ende der Haspeldornwelle anliegt. In diesem Falle ist dann die Schmiermittelpumpe - im Schmiermittelvorratsbehälter angeordnet - fest am Druckteller befestigt; das Betätigungselement der Schmiermittelpumpe durchsetzt eine axial ausgerichtete Bohrung in der Druckplatte und liegt am axialen Ende der Haspeldomwelle an. Bei der Axialverschiebung zwischen Haspeldornwelle und Druckteller - und nur dann - wird die Schmiermittelpumpe betätigt.

Eine weitere Fortbildung sieht vor, dass im Leitungssystem zwischen Schmiermittelpumpe und zu schmierenden Ort mindestens ein Schmierstoffverteiler angeordnet ist, der das Schmiermittel auf verschiedene Leitungswege zu verschiedenen zu schmierenden Orten verzweigt. Bevorzugt verzweigt ein erster Schmierstoffverteiler das Schmiermittel von der Schmiermittelpumpe zu jedem Segment, wobei an jedem Segment je ein zweiter Schmierstoffverteiler angeordnet ist, der das Schmiermittel an jede der Kontaktstellen von Keilflächen und Gegenkeilflächen leitet.

Mit besonderem Vorteil ist vorgesehen, dass die Schmiermittelpumpe samt Betätigungselement sowie der Schmiermittelvorratsbehälter als nachrüstbare Einheit am Haspeldom angeordnet ist. Damit wird es möglich, bestehende Haspeldornsysteme auf die erfindungsgemäß vorgeschlagene Lösung umzurüsten.

Der Erfindungsvorschlag zeichnet sich dadurch aus, dass es in sehr einfacher und damit preiswerter Weise möglich wird, eine Vielzahl von Schmierstellen - beispielsweise mehr als 20 - mit relativ großen Fett-Leitungslängen zuverlässig mit Schmiermittel zu versorgen, ohne dafür einen hohen apparativen Aufwand treiben zu müssen. Der erforderliche Fettdruck kann problemlos aufgebaut werden, um auch relativ weite Leitungsdistanzen zuverlässig zu überwinden.

Es erfolgt beim erfindungsgemäßen Vorschlag immer nur dann eine Schmiermittelförderung, wenn diese tatsächlich gebraucht wird. Wird der Haspeldorn weder expandiert noch zusammengezogen, erfolgt keine Schmierung, da dies in diesen Betriebszuständen auch nicht nötig ist. Erst wenn eine Aufweitung oder ein Zusammenziehen erfolgt, wird das Schmiersystem aktiviert. Damit erfolgt eine permanente Schmierung im Bedarfsfalle, d. h. bei jedem Arbeitshub des Doms. Somit ist eine Minimalmengenschmierung über einen langen Zeitraum möglich. Der Haspeldorn versorgt sich also entsprechend der Bewegungshäufigkeit des Doms selbstständig mit Fett. Die Gleitflächen der bewegten Teile des Doms haben damit immer eine ausreichende Schmiermittelversorgung, wodurch ein annähernd konstanter Reibwert sichergestellt wird, was im Betrieb besonders vorteilhaft ist. D. h. der Bewegungswiderstand beim Spreizen oder Zusammenziehen des Doms verändert sich kaum während der Betriebszeit.

Der vorgesehene Fettvorratsbehälter versorgt autark die Schmierstellen, so dass es keiner Ankopplung des Haspeldorns an externe Medienversorgungssysteme bedarf. Damit wird der Handhabungsaufwand erheblich reduziert. Außerdem entfällt eine Kopplung zu einer ansonsten benötigten Energieversorgung (Strom). In größeren Zeitabständen kann der Fettvorratsbehälter nachgefüllt oder ausgetauscht werden.

Da die Schmierung nur erfolgt, wenn sich der Dorn bewegt, ist auch keine Überwachung, beispielsweise durch ein Überwachungsgerät, erforderlich.

Insgesamt vermindern sich die Kosten für das Betreiben des Haspeldoms, und Überwachungseinrichtungen, wie Drucküberwachung oder Endschalterpositionen beim Ankuppeln von Versorgungssystemen, werden redundant. Die Automatisierung der Schmierung ist in einfacher Weise möglich.

In der Zeichnung ist ein Ausführungsbeispiel der Erfindung dargestellt. Es zeigen:
- Fig. 1: einen spreizbaren Haspeldorn in der Seitenansicht in einer Schnitt-darstellung,
- Fig. 2: den rechten axialen Endbereich des Haspeldoms gemäß Fig. 1 in vergrößerter Darstellung und
- Fig. 3: die Vorderansicht (in Achsrichtung A gesehen) des Haspeldorns.

In den Figuren ist ein Haspeldom 1 dargestellt, der expandierbar bzw. zusammenziehbar ist, was seine Wickelfläche anbelangt. Der Haspeldorn 1 hat eine Haspeldomwelle 2, die in Achsrichtung A mit einer Anzahl Keilflächen 3 versehen ist. Die Haspeldornwelle 2 ist im Ausführungsbeispiel von vier Segmenten 4 umgeben (s. insbesondere Fig. 3), die jeweils etwa ein Viertel eines Kreisrings bilden. An der radialen Außenseite haben die Segmente 4 jeweils eine Wickelfläche 5, die zum Aufwickeln eines Metallbandes dient. Der von dieser Wickelfläche 5 abgewandte Endbereich 6 eines jeden Segments 4 weist eine Gegenkeilfläche 7 auf, die vom Keilwinkel her der Keilfläche 3 entspricht.

Wie sofort den Figuren 1 und 2 entnommen werden kann, bedeutet dies, dass bei einer relativen Verschiebung der Segmente 4 zur Haspeldomwelle 2 in Achsrichtung A ein Aufweiten, d. h. ein Nach-Außen-Schieben, der Segmente 4, bzw. ein Zusammenziehen der Segmente 4 erfolgt.

Diese axiale Verschiebung der Segmente 4 relativ zur Haspeldornwelle 2 wird durch Mittel 8 bewerkstelligt, die unter anderem eine Zugstange 15 aufweisen, die in einer Zentralbohrung 14 der Haspeldornwelle 2 angeordnet ist. Die Zugstange 15 ist an ihrem einen axialen Ende mit einem Druckteller 16 verschraubt. Bei der Bewegung der Zugstange 15 in Achsrichtung A in der Zentralbohrung 14 bewegt sich der Druckteller 16 entsprechend mit. Dieser hat einen sich radial nach außen erstreckenden Betätigungsabschnitt 19, der in eine Aussparung 20 in den Segmenten 4 eingreift. Hierdurch bewegen sich die Segmente 4 um den Verschiebebetrag der Zugstange 15 in Achsrichtung A mit.

Die Keilflächen 3 und 7 stellen an ihren Kontaktflächen Orte 10 dar, die für ein gutes Arbeiten des Haspeldorns 1 beim Aufweiten bzw. Zusammenziehen mit Schmierfett versorgt werden müssen. Daher wird diesen Schmierorten 10 beim Aufweiten und Zusammenziehen des Haspeldorns 1 über ein Leitungssystem 9 Schmierfett zugeleitet.

Hierfür dient eine Schmiermittelpumpe 11, die in einem Schmiermittelvorratsbehälter 13 angeordnet ist, der im axialen Endbereich des Haspeldorns 1 angeschraubt ist. Pumpe 11 und Behälter 13 sind dabei so angeordnet, dass sie fest mit dem Druckteller 16 verbunden sind.

Der Druckteller 16 weist eine Bohrung 21 auf, in der ein Betätigungselement 12 für die Schmiermittelpumpe 11 angeordnet ist. Die Bohrungsachse weist dabei in Achsrichtung A. Ferner liegt das stiftförmig ausgebildete Betätigungselement 12 mit seinem einen axialen Ende am axialen Ende der Haspeldornwelle 2 an.

Bei der relativen Axialverschiebung zwischen Haspeldornwelle 2 und Segmenten 4 samt Druckteller 16 und Schmiermittelpumpe 11 mit Schmiermittelvorratsbehälter 13 bedeutet dies, dass das an der Haspeldornwelle 2 anliegende Betätigungselement 12 verschoben wird und so die Pumpe 11 betätigt, so dass diese Fett aus dem Behälter 13 in das Leitungssystem 9 fördert. Dieses Fördern erfolgt ausschließlich bei der Relativbewegung der Teile 2 und 4, 16, 11, so dass auch nur dann die Orte 10 mit Schmierfett versorgt werden. Somit wird genau die richtige Fettmenge den Orten 10 zugeführt. Es kommt weder zur Mangelschmierung noch zu einer Überschmierung. Die Förderleistung der Schmiermittelpumpe 11 kann entsprechend gewählt werden.

Zunächst wird das sich im Schmiermittelvorratsbehälter 13 befindliche Schmierfett beim Pumpvorgang über ein Ansaugrohr 22 von der Pumpe 11 angesaugt und über die Leitung 23 in die Leitung 24 und über diese zu einem ersten Schmierstoffverteiler 17 gefördert. Dieser erste Schmierstoffverteiler 17 teilt das Fettvolumen auf vier Pfade auf und leitet sie zu insgesamt vier zweiten Schmierstoffverteilem 18; jeder zweite Schmierstoffverteiler 18 ist einem Segment 4 zugeordnet. Vom jedem zweiten Schmierstoffverteiler 18 gelangt das Schmierfett in eine Verteilbohrung 25, wobei jedes Segment 4 eine solche aufweist. Wie am besten aus Fig. 1 zu sehen ist, zweigen von der Verteilbohrung 25 Zubringbohrungen 26 zu den einzelnen zu schmierenden Orten 10 ab.

Entsprechend könnte auch Schmierfett über eine Leitung 27 in der Haspeldornwelle 2 und Zubringbohrungen 28 an die Orte 10 geleitet werden.

Aufgrund der Ausgestaltung des Schmiersystems schmiert sich der Haspeldom 1 selbsttätig und abhängig von der Bewegungshäufigkeit des Doms bezüglich der Aufweitung bzw. dem Zusammenziehen. Externe Anschlüsse mittels eines Drehverteilers oder eine externe Medienkupplung ggf. mit elektrischer Positionsüberwachung über Endschalter sind nicht erforderlich. Der bei großen Leitungslängen und vielen Schmierstellen erforderliche hohe Fettdruck kann beliebig hoch aufgebaut werden, was durch die Auslegung bzw. Wahl der Pumpe 11 festlegbar ist.

Die Versorgung mit minimaler Schmierstoffmenge je Schmierstelle kann autark ohne externe Versorgungseinrichtungen erfolgen. Die Fettsorte wird fachmännisch aufgrund der Erfordernisse des jeweiligen Haspeldorns gewählt.

Von Vorteil ist es auch, dass der Schmiermittelvorratsbehälter 13 samt Pumpe 11 an bestehenden Systemen nachgerüstet werden kann. Dies bietet eine kostengünstige Möglichkeit einer Minimalmengenschmierung der beweglichen Teile. Mit einem konstanten Fettfilm an den Orten 10 wird der Reibwert und damit der innere Widerstand des Haspeldorns 1 konstant gehalten. Eine Veränderung durch Mangelschmierung und damit die Gefahr einer Selbsthemmung des Doms wird somit vermieden. Gerade Haspeldorne, deren Segmente über Keilflächen verstellbar die Belastung aus Bundgewicht und Bandpressung tragen, benötigen einen nahezu konstanten Reibwert, der nur durch eine permanente Schmierung während der Bewegung sichergestellt werden kann.

### Bezugszeichenliste:

- 1: Haspeldorn
- 2: Haspeldornwelle
- 3: Keilfläche
- 4: Segment
- 5: Wickelfläche
- 6: Endbereich
- 7: Gegenkeilfläche
- 8: Mittel zum Verschieben der Segmente
- 9: Leitungssystem für Schmiermittel
- 10: Schmierort
- 11: Schmiermittelpumpe
- 12: Betätigungselement
- 13: Schmiermittelvorratsbehälter
- 14: Zentralbohrung
- 15: Zugstange
- 16: Druckteller
- 17: erster Schmierstoffverteiler
- 18: zweiter Schmierstoffverteiler
- 19: Betätigungsabschnitt
- 20: Aussparung
- 21: Bohrung
- 22: Ansaugrohr
- 23: Leitung
- 24: Leitung
- 25: Verteilbohrung
- 26: Zubringbohrung
- 27: Leitung
- 28: Zubringbohrung

- A: Achsrichtung

## Patentansprüche

1. Aufweitbarer und zusammenziehbarer Haspeldorn (1), insbesondere für das Aufwickeln eines Metallbandes, der aufweist:
eine drehbar gelagerte Haspeldornwelle (2), die an ihrem Außenumfang mindestens eine Keilfläche (3) hat,
eine Anzahl zusammenwirkender Segmente (4), die an ihrem Außenumfang eine Wickelfläche (5), insbesondere für das Metallband, aufweisen und die in ihrem von der Wickelfläche (5) abgewandten Endbereich (6) mindestens eine mit der Keilfläche (3) der Haspeldornwelle (2) zusammenwirkende Gegenkeilfläche (7) haben,
Mittel (8) zum Verschieben der Segmente (4) relativ zur Haspeldornwelle (2) in deren Achsrichtung (A) sowie
ein Leitungssystem (9), mit dem ein Schmiermittel, insbesondere Schmierfett, an Orte (10) im Haspeldom (1) geleitet wird, die der Schmierung bedürfen,
**dadurch gekennzeichnet,**
**dass** das Leitungssystem (9) mit einer Schmiermittelpumpe (11) in Verbindung steht, wobei die Schmiermittelpumpe (11) ein Betätigungselement (12) zur Durchführung des Pumpvorgangs aufweist, wobei die Schmiermittelpumpe (11) mit dem Mittel (8) zum Verschieben der Segmente (4) oder mit der Haspeldomwelle (2) und das Betätigungselement (12) dem anderen der beiden Elemente (2, 8) in der Weise verbunden ist, dass bei der Betätigung der Mittel (8) zum Verschieben der Segmente (4) der Pumpvorgang durchgeführt wird.

2. Haspeldorn nach Anspruch 1,
**dadurch gekennzeichnet,**
**dass** die Schmiermittelpumpe (11) mit einem Schmiermittelvorratsbehälter (13) in Verbindung steht.

3. Haspeldorn nach Anspruch 2,
**dadurch gekennzeichnet,**
**dass** die Schmiermittelpumpe (11) innerhalb des Schmiermittelvorratsbehälters (13) angeordnet ist.

4. Haspeldorn nach Anspruch 2 oder 3,
**dadurch gekennzeichnet,**
**dass** der Schmiermittelvorratsbehälter (13) im axialen Endbereich des Haspeldorns (1) angeordnet ist.

5. Haspeldom nach einem der Ansprüche 1 bis 4,
**dadurch gekennzeichnet,**
**dass** die Schmiermittelpumpe (11) zum Aufbringen eines Schmierdrucks von mindestens 150 bar geeignet ist.

6. Haspeldom nach einem der Ansprüche 1 bis 5,
**dadurch gekennzeichnet,**
**dass** das Betätigungselement (12) als in Achsrichtung (A) ausgerichteter Stift ausgebildet ist.

7. Haspeldorn nach einem der Ansprüche 1 bis 6,
**dadurch gekennzeichnet,**
**dass** die Mittel (8) zum Verschieben der Segmente (4) relativ zur Haspeldomwelle (2) eine in einer Zentralbohrung (14) der Haspeldornwelle (2) angeordnete Zugstange (15) sowie einen mit der Zugstange verbundenen Druckteller (16) aufweisen.

8. Haspeldorn nach Anspruch 6 und 7,
**dadurch gekennzeichnet,**
**dass** das stiftförmige Betätigungselement (12) zumindest den axialen Endbereich des Drucktellers (16) durchsetzt und an einem axialen Ende der Haspeldornwelle (2) anliegt.

9. Haspeldom nach einem der Ansprüche 1 bis 8,
**dadurch gekennzeichnet,**
**dass** im Leitungssystem (9) zwischen Schmiermittelpumpe (11) und zu schmierenden Ort (10) mindestens ein Schmierstoffverteiler (17, 18) angeordnet ist, der das Schmiermittel auf verschiedene Leitungswege zu verschiedenen zu schmierenden Orten (10) verzweigt.

10. Haspeldorn nach Anspruch 9,
**dadurch gekennzeichnet,**
**dass** ein erster Schmierstoffverteiler (17) das Schmiermittel von der Schmiermittelpumpe (11) zu jedem Segment (4) verzweigt und dass an jedem Segment (4) je ein zweiter Schmierstoffverteiler (18) angeordnet ist, der das Schmiermittel an jede der Kontaktstellen (10) von Keilflächen (3) und Gegenkeilflächen (7) leitet.

11. Haspeldom nach einem der Ansprüche 2 bis 10,
**dadurch gekennzeichnet,**
**dass** die Schmiermittelpumpe (11) samt Betätigungselement (12) sowie der Schmiermittelvorratsbehälter (13) als nachrüstbare Einheit am Haspeldom (1) angeordnet ist.

## Claims

1. Expansible and contractible winding mandrel (1), particularly for winding up a metal strip, which comprises:
a rotatably mounted winding mandrel shaft (2) having at least one wedge surface (3) at the outer circumference thereof,
a number of co-operating segments (4) which have at the outer circumference thereof a winding surface (5) particularly for the metal strip and which have in the end region (6) thereof remote from the winding surface (5) at least one counter wedge surface (7) co-operating with the wedge surface (3) of the winding mandrel shaft (2),
means (8) for displacing the segments (4) relative to the winding mandrel shaft (2) in the axial direction (A) thereof and
a duct system (9) by which a lubricant, particularly lubricating grease, is conducted to locations (10), which need lubrication, in the winding mandrel (1),
**characterised in that**
the duct system (9) is connected with a lubricant pump (11), wherein the lubricant pump (11) comprises an actuating element (12) for carrying out the pumping process, wherein the lubricant pump (11) is so connected with the means (8) for displacing the segments (4) or with the winding mandrel shaft (2) and the actuating element (12) with the other one of the two elements (2, 8) that on actuation of the means (8) for displacing the segments (4) the pumping process is carried out.

2. Winding mandrel according to claim 1, **characterised in that** the lubricant pump (11) is connected with a lubricant reservoir (13).

3. Winding mandrel according to claim 2, **characterised in that** the lubricant pump (11) is arranged within the lubricant reservoir (13).

4. Winding mandrel according to claim 2 or 3, **characterised in that** the lubricant reservoir (13) is arranged in the axial end region of the winding mandrel (1).

5. Winding mandrel according to one of claims 1 to 4, **characterised in that** the lubricant pump (11) is suitable for exerting a lubricating pressure of at least 150 bars.

6. Winding mandrel according to one of claims 1 to 5, **characterised in that** the actuating element (12) is constructed as a pin oriented in axial direction (A).

7. Winding mandrel according to one of claims 1 to 6, **characterised in that** the means (8) for displacing the segments (4) relative to the winding mandrel shaft (2) comprise a tie rod (15), which is arranged in a central bore (14) of the winding mandrel shaft (2), as well as a pressure plate (16) connected with the tie rod.

8. Winding mandrel according to claim 6 and 7, **characterised in that** the pin-shaped actuating element (12) penetrates at least the axial end region of the pressure plate (16) and bears against an axial end of the winding mandrel shaft (2).

9. Winding mandrel according to one of claims 1 to 8, **characterised in that** at least one lubricant distributor (17, 18) which branches the lubricant on different duct paths to different locations (10) to be lubricated is arranged in the duct system (9) between lubricant pump (11) and location (10) to be lubricated.

10. Winding mandrel according to claim 9, **characterised in that** a first lubricant distributor (17) branches the lubricant from the lubricant pump (11) to each segment (4) and that a respective second lubricant distributor (18) is arranged at each segment (4) and conducts the lubricant to each of the contact places (10) of wedge surfaces (3) and counter wedge surfaces (7).

11. Winding mandrel according to one of claims 2 to 10, **characterised in that** the lubricant pump (11) inclusive of actuating element (12) as well as the lubricant reservoir (13) is arranged as a retrofittable unit at the winding mandrel (1).

## Revendications

1. Mandrin de bobineuse pouvant être élargi et resserré (1), en particulier pour l'enroulement d'une bande métallique, qui présente :
- un arbre (2) de mandrin de bobineuse, logé de manière à pouvoir tourner, qui présente au moins une surface en biais (3) sur sa périphérie extérieure,
- un certain nombre de segments qui interagissent (4), qui présentent en leur périphérie extérieure une surface d'enroulement (5), en particulier pour la bande métallique, et qui présentent en leur zone d'extrémité (6) opposée à la surface d'enroulement (5) au moins une contre-surface en biais (7) interagissant avec la surface en biais (3) de l'arbre (2) du mandrin de la bobineuse,
- des moyens (8) pour le déplacement des segments (4) par rapport à l'arbre (2) du mandrin de la bobineuse dans le sens de son axe (A) ainsi que
- un système de conduites (9), avec lequel un lubrifiant, en particulier de la graisse, est guidé aux endroits (10) dans le mandrin de bobineuse (1) qui doivent être lubrifiés,
**caractérisé en ce que** le système de conduites (9) est relié à une pompe à lubrifiant (11), la pompe à lubrifiant (11) présentant un élément de commande (12) pour réaliser le processus de pompage, la pompe à lubrifiant (11) étant associée au moyen (8) pour le déplacement des segments (4) ou à l'arbre (2) du mandrin de bobineuse et l'élément de commande (12) étant associé à l'autre de deux éléments (2, 8) de telle manière que lors de la commande des moyens (8) pour le déplacement des segments (4), le processus de pompage est réalisé.

2. Mandrin de bobineuse selon la revendication 1, **caractérisé en ce que** la pompe à lubrifiant (11) est raccordée à un réservoir (13) à lubrifiant.

3. Mandrin de bobineuse selon la revendication 2, **caractérisé en ce que** la pompe à lubrifiant (11) est disposée dans le réservoir (13) à lubrifiant.

4. Mandrin de bobineuse selon la revendication 2 ou 3, **caractérisé en ce que** le réservoir (13) à lubrifiant est disposé dans la zone d'extrémité axiale du mandrin de bobineuse (1).

5. Mandrin de bobineuse selon l'une quelconque des revendications 1 à 4, **caractérisé en ce que** la pompe à lubrifiant (11) convient pour l'application d'une pression de lubrification d'au moins 150 bars.

6. Mandrin de bobineuse selon l'une quelconque des revendications 1 à 5, **caractérisé en ce que** l'élément de commande (12) est réalisé sous forme d'une broche orientée dans le sens axial (A).

7. Mandrin de bobineuse selon l'une quelconque des revendications 1 à 6, **caractérisé en ce que** les moyens (8) pour le déplacement des segments (4) par rapport à l'arbre (2) du mandrin de bobineuse présentent une barre de traction (15) disposée dans un trou central (14) de l'arbre (2) du mandrin de bobineuse ainsi qu'un plateau de pression (16) raccordé à la barre de traction.

8. Mandrin de bobineuse selon la revendication 6 et 7, **caractérisé en ce que** l'élément de commande (12) en forme de broche traverse au moins la zone d'extrémité axiale du plateau de pression (16) et se place en une extrémité axiale de l'arbre (2) du mandrin de la bobineuse.

9. Mandrin de bobineuse selon l'une quelconque des revendications 1 à 8, **caractérisé en ce que** dans le système de conduites (9), entre la pompe à lubrifiant (11) et le site à lubrifier (10), est disposé au moins un dispositif de répartition (17, 18) du lubrifiant, qui dévie le lubrifiant sur différentes voies vers les différents endroits (10) à lubrifier.

10. Mandrin de bobineuse selon la revendication 9, **caractérisé en ce qu'**un premier répartiteur (17) de lubrifiant dévie le lubrifiant de la pompe à lubrifiant (11) vers chaque segment (4) et **en ce qu'**au niveau de chaque segment (4) est disposé à chaque fois un deuxième répartiteur (18) de lubrifiant, qui guide le lubrifiant vers tous les sites de contact (10) des surfaces en biais (3) et des contre-surfaces (7) en biais.

11. Mandrin de bobineuse selon l'une quelconque des revendications 2 à 10, **caractérisé en ce que** la pompe à lubrifiant (11) avec l'élément de contrôle (12) ainsi que le réservoir à lubrifiant (13) sont disposés comme unité de rééquipement sur le mandrin de bobineuse (1).
